# EUROPÄISCHE PATENTSCHRIFT

(11) **EP 1 278 991 B1**
(45) Veröffentlichungstag und Bekanntmachung des Hinweises auf die Patenterteilung: **21.09.2005**
(21) Anmeldenummer: 01931640.5
(22) Anmeldetag: 23.04.2001
(51) Int. Cl.: F23J 7/00, F23K 5/10, F27D 1/16, C10L 10/04, C10L 1/28

(54) **VERFAHREN ZUM SCHUTZ EINER SIO 2-BESCHICHTUNG UND VERBRENNUNGSVORRICHTUNG MIT EINEM DERARTIGEN SCHUTZ**
METHOD FOR PROTECTING AN SIO 2 COATING AND COMBUSTION DEVICE WITH SAID PROTECTION
PROCEDE DE PROTECTION D'UN REVETEMENT EN SIO 2 ET DISPOSITIF DE COMBUSTION MUNI D'UNE TELLE PROTECTION.

(30) Priorität: 05.05.2000 EP 00109648
(43) Veröffentlichungstag der Anmeldung: 29.01.2003
(73) Patentinhaber: SIEMENS AKTIENGESELLSCHAFT, 80333 München (DE)
(72) Erfinder: KOBUSCH, Manfred, 81739 München (DE)
(86) Internationale Anmeldenummer: PCT/EP2001/004578
(87) Internationale Veröffentlichungsnummer: WO 2001/086207

(56) Entgegenhaltungen:
- DE-A- 19 505 807
- GB-A- 667 105
- GB-A- 777 518
- US-A- 3 817 722
- US-A- 3 981 142
- US-A- 4 253 408
- US-A- 4 473 379
- US-A- 5 853 435

## Beschreibung

Die vorliegende Erfindung betrifft ein Verfahren zum Schutz einer SiO₂-Beschichtung auf Begrenzungsflächen eines Brennraums, dem ein Verbrennungsmedium zugeführt wird sowie eine Vorrichtung zum Verbrennen eines Verbrennungsmediums mit einem Brennraum, in dem ein Verbrennungsvorgang abläuft, und einem Brenner zum Zuführen des Verbrennungsmediums, wobei Begrenzungsflächen des Brennraums eine SiO₂-Beschichtung aufweisen, insbesondere zur Durchführung des erfindungsgemäßen Verfahrens. Sie betrifft weiter ein Verbrennungsmedium zur Verwendung in einem derartigen Verfahren oder einer derartigen Vorrichtung.

Bei Werkstoffen, die hohen Temperaturen ausgesetzt werden, insbesondere bei (Si-haltigen), nicht oxidischen, und Si-haltigen, oxidischen Hochtemperaturwerkstoffen, bildet sich eine SiO₂-Schicht. Diese Schicht schützt die Werkstoffe im Betrieb. In der Praxis tritt allerdings Korrosion bei der Anwendung dieser Werkstoffe in Brennkammern auf. Grund hierfür ist, daß die Zusammensetzung der entstehenden Rauchgase den Aufbau einer derartigen Schutzschicht verhindert oder eine vorhandene Schutzschicht auflöst. Insbesondere beim Zusammenwirken mit Wasserdampf entsteht SiO, das auf Grund seiner erhöhten Dampfdrucks flüchtig ist, eine Verminderung der SiO₂-Schicht bewirkt und somit zu einem fortschreitenden Angriff auf das Grundmaterial führt. Bei oxidischen Werkstoffen zerfällt der Materialverbund an der Oberfläche durch das Abdampfen der SiO₂-Schutzschicht. Diese Werkstoffe weisen daher trotz ihrer sonst sehr günstigen Hochtemperatureigenschaften nur eine begrenzte Lebensdauer auf.

In der US 5,853,435 ist ein reibungsverminderndes und korrosionsverminderndes (Rostschutz) Additiv für Brenn- und Schmierstoffe, insbesondere ein Öl-Additiv, beschrieben. Das Additiv ist auf der Basis heterocyclischer Aminoverbindungen. Heterocyclische Verbindungen enthalten neben Kohlenstoffatomen noch ein oder mehrere andere Atome als Ringglieder, vornehmlich Stickstoff, Sauerstoff und Schwefel. Ringe aus fünf oder sechs Atomen sind am beständigsten. Das Additiv der US 5,853,435 hat auch günstige Reinigungseigenschaften und ist temperaturbeständig bis etwa 425° C, wie anhand von thermogravimetrischen Messungen demonstriert wird.

Die GB 777,518 offenbart eine Zusammensetzung für einen Schweröl-Brennstoff. Dem Schweröl ist eine im Öl lösliche oder mit dem Öl dispersiv mischbare organische Siliziumverbindung zugegeben. Diese soll die korrosive Wirkung der vanadiumhaltigen Ascherückstände verzögern bzw. hemmen.

In der GB 667,105 ist eine Brennkammer mit einer Brennkammerwand beschrieben. Die Brennkammerwand besteht aus einer metallischen Wand und einer nicht-metallischen Feuerfestauskleidung in Form einer Beschichtung der Metallwand. Die Beschichtung weist ein Glas mit hohem Schmelzpunkt auf, sowie ein granulierendes Feuerfestmaterial, z.B. aufgeschmolzenes Magnesium. Eine sich als besonders günstig erweisende Zusammensetzung für das verwendete Glas umfasst 53-64% SiO₂, 17-21% Fe₂O₃, 1-14% Al₂O₃, 13-16% Na₂O und 0-2% K₂O. Brennstoff wird über eine Düse in den Brennraum eingedüst, mit Verbrennungsluft gemischt und verbrannt. Durch die Brennkammerschutzschicht auf Glasbasis ist ein thermischer Schutz der metallischen Wand erreicht, so dass im Brennraum ein Betrieb bei hohen Verbrennungstemperaturen möglich ist ohne die Metallwand in ihrer Funktion nennenswert zu beeinträchtigen. Aufgabe der vorliegenden Erfindung ist es daher, ein Verfahren zum Schutz einer SiO₂-Beschichtung und eine Vorrichtung mit einer geschützten SiO₂-Beschichtung bereitzustellen.

Erfindungsgemäß wird diese Aufgabe bei einem Verfahren der eingangs genannten Art dadurch gelöst, daß dem Brennraum ein Zusatzstoff zugegeben wird, der den SiO-Gehalt der in einem Verbrennungsvorgang entstehenden Rauchgase erhöht. Die erfindungsgemäße Vorrichtung sieht eine Zugabeeinrichtung zum Zugeben eines Zusatzstoffs vor, der den SiO-Gehalt der in dem Verbrennungsvorgang entstehenden Rauchgase erhöht, wobei eine Pumpe zum Dosieren des zugegebenen Zusatzstoffes vorgesehen ist.

Durch das Zugeben des Zusatzstoffs wird der SiO-Gehalt der Rauchgase erhöht. Auf Grund dieser Erhöhung wird das Ausdampfen aus der vorhandenen SiO₂-Beschichtung wesentlich verringert oder vollständig verhindert. Die Pumpe ermöglicht ein gezieltes, insbesondere genau dosiertes Einspeisen der jeweils gewünschten Menge.

Vorteilhafte Ausgestaltungen und Weiterbildungen der Erfindung gehen aus den abhängigen Ansprüchen hervor.

Vorteilhaft wird als Zusatzstoff eine siliziumorganische Verbindung, ein Ester der Kieselsäure oder eine Mischung hiervon zugegeben. Diese Zusatzstoffe sind kostengünstig und einfach in der Handhabung.

In vorteilhafter Ausgestaltung wird der Zusatzstoff in einer Menge zugegeben, die 1 ppm bis 1 Gew.-%, insbesondere etwa 10 ppm bis 1 Gew.-%, des dem Verbrennungsvorgang zugeführten Verbrennungsmediums entspricht. Die tatsächlich zugegebene Menge hängt von den Randbedingungen ab, wie beispielsweise der Temperatur und dem Druck im Brennraum sowie einem eventuell vorhandenen, natürlichen Gehalt des Verbrennungsmediums an SiO, SiO₂, einer siliziumorganischen Verbindung oder einem Ester der Kieselsäure. Da die zugegebene Menge des Zusatzstoffs sehr gering ist, bleibt der Verbrennungsvorgang selbst praktisch unberührt.

Bei im wesentlichen stationär verlaufenden Verbrennungsvorgängen kann einmal die erforderliche Menge des Zusatzstoffs bestimmt und anschließend immer diese bestimmte Menge zugegeben werden. Aufwendige und detaillierte Messungen oder Berechnungen sind nicht erforderlich.

Bei wechselnden Verbrennungsvorgängen und/oder beispielsweise zeitlich wechselnden Brennstoffmengen wird demgegenüber gemäß einer vorteilhaften Weiterbildung der SiO-Gehalt der Rauchgase gemessen und die Menge des zugegebenen Zusatzstoffs in Abhängigkeit von dem Meßwert geregelt. Hierdurch kann stets der gewünschte SiO-Gehalt der Rauchgase auch bei wechselnden Randbedingungen eingehalten werden.

Alternativ oder zusätzlich kann ein Parameter der Rauchgase gemessen werden, aus dem sich der Dampfdruck der SiO₂-Beschichtung errechnen läßt. Die Menge des zugegebenen Zusatzstoffs wird wiederum in Abhängigkeit von dem Meßwert geregelt. Die Messung des SiO-Gehalts der Rauchgase ist vergleichsweise kompliziert. Demgegenüber läßt sich der Dampfdruck der SiO₂-Beschichtung basierend auf der Temperatur und dem Druck im Brennraum errechnen. Sowohl Temperatur als auch Druck sind einfach zu messen. Weiter wird die Temperatur des Verbrennungsvorgangs im Regelfall bereits zur Einhaltung des vorgegebenen Betriebszustands und zur Schadstoffminimierung gemessen. Der zusätzliche Aufwand ist daher gering.

In erster vorteilhafter Ausgestaltung wird der Zusatzstoff dem Brennraum getrennt von dem Verbrennungsmedium zugegeben. Bei diesem Vorgehen kann ein beliebiger Zusatzstoff in flüssiger, gasförmiger oder pulverisierter Form verwendet werden. Die Eigenschaften des Zusatzstoffs müssen nicht an das Verbrennungsmedium angepaßt werden.

Gemäß einer zweiten vorteilhaften Ausgestaltung wird der Zusatzstoff dem Verbrennungsmedium zugemischt und mit diesem zusammen dem Brennraum zugegeben. Es ist dann nur eine einzige Zugabeeinrichtung für das Verbrennungsmedium mit dem Zusatzstoff erforderlich.

Nach einer vorteilhaften Weiterbildung ist der Zusatzstoff in dem Verbrennungsmedium löslich. Hierdurch wird die Zugabe des Zusatzstoffs erleichtert. Auch bei einem kurzfristigen Anhalten der Zugabe von Verbrennungsmedium findet kein Ausfällen des Zusatzstoffs statt. Der Zusatzstoff kann dem Verbrennungsmedium dann bereits in der Raffinerie zugegeben werden, so daß keine Änderungen in der Brennkammer erforderlich sind.

Vorteilhaft ist der Zusatzstoff brennbar. Dies verhindert eine Verschlechterung des Wirkungsgrads durch Einbringen von unbrennbaren Stoffen in die Brennkammer.

Bei der erfindungsgemäßen Vorrichtung ist in vorteilhafter Weiterbildung mindestens ein Sensor zur Messung des SiO-Gehalts und/oder der Temperatur der Rauchgase in dem Brennraum vorgesehen. Über den Sensor kann der SiO-Gehalt gemessen oder der Dampfdruck der SiO₂-Beschichtung errechnet werden. Die Menge des zugegebenen Zusatzstoffs wird in Abhängigkeit von dem Meßwert geregelt.

Der Brenner der Vorrichtung weist entweder eine Düse zum Zugeben des Zusatzstoffs getrennt von dem Verbrennungsmedium oder eine Düse zum Zuführen einer Mischung von Zusatzstoff und Verbrennungsmedium auf. Bei der ersten Ausgestaltung kann der Zusatzstoff unabhängig von dem Verbrennungsmedium zugegeben werden und muß daher nicht notwendigerweise an dieses angepaßt sein. Bei der zweiten Ausgestaltung wird vorteilhaft ein in dem Verbrennungsmedium löslicher Zusatzstoff verwendet. Der Brenner der Vorrichtung kann dabei beispielsweise als Brenner einer Gasturbine und der Brennraum entsprechend als Gasturbinenbrennkammer ausgestaltet sein.

Dem erfindungsgemäßen Verbrennungsmedium ist ein Zusatzstoff zugemischt, der den SiO-Gehalt der in einem Verbrennungsvorgang entstehenden Rauchgase erhöht. Der Zusatzstoff kann bereits in der Raffinerie oder gegebenenfalls zu einem späteren Zeitpunkt zugemischt werden. Dieses Vorgehen bietet sich dann an, wenn große Mengen des Verbrennungsmediums abgenommen werden und der Zusatzstoff ohne Nachteil über längere Zeiträume in dem Verbrennungsmedium aufgenommen sein kann. Konstruktive Änderungen am Brenner selbst sind dann nicht erforderlich, was besonders kostengünstig ist.

Nachstehend wird die Erfindung an Hand von Ausführungsbeispielen näher erläutert, die schematisch in der Zeichnung dargestellt sind. Für gleiche oder funktionsidentische Bauteile werden dieselben Bezugszeichen verwendet. Dabei zeigt:
- Figur 1: eine schematische Darstellung eines Brennraums, bei dem das erfindungsgemäße Verfahren und die erfindungsgemäße Vorrichtung zum Einsatz kommen;
- Figur 2: eine schematische Darstellung einer zweiten Ausgestaltung der Erfindung in einer Ansicht gemäß Figur 1; und
- Figur 3: eine schematische Darstellung eines Verbrennungsmediums.

In beiden Ausgestaltungen ist ein Brennraum 10 vorgesehen, in dem ein Brenner 11 angeordnet ist. Der Brennraum 10 wird von Begrenzungsflächen 22 mit einer SiO₂-Beschichtung 24 begrenzt. Das Verbrennungsmedium 25 wird über eine Leitung 17 mit einem Absperrventil 18 zu einer Düse 12 zugeführt. Es wird über nicht näher dargestellte Mittel gezündet, so daß sich ein Verbrennungsvorgang in Form einer Flamme 14 bildet.

Auf Grund der Verbrennung entstehen Rauchgase 15, die sich im Brennraum 10 ansammeln und über einen Abzug 16 abgeleitet werden, beispielsweise zu einem nicht dargestellten Dampferzeuger.

Zum Schutz der SiO₂-Beschichtung 24 auf den Begrenzungsflächen 22 wird weiter ein Zusatzstoff 26 zugegeben. Dieser Zusatzstoff 26 ist in einem Behälter 21 aufgenommen und wird über eine Pumpe 20 und eine Leitung 19 zugegeben. Die Pumpe 20 dient hierbei zur Dosierung der Menge an zugegebenem Zusatzstoff 26.

Bei der Ausgestaltung gemäß Figur 1 wird der Zusatzstoff 26 über eine eigene Düse 13 getrennt von dem Verbrennungsmedium 25 zugegeben. Es kann daher ein Zusatzstoff 26 gewählt werden, der mit dem Verbrennungsmedium 25 inkompatibel ist. Demgegenüber wird bei der Ausgestaltung gemäß Figur 2 der Zusatzstoff 26 dem Verbrennungsmedium 25 zugemischt und mit diesem zusammen über die gemeinsame Düse 12 dem Brennraum 10 zugegeben. Dieses Vorgehen bietet sich insbesondere dann an, wenn der Zusatzstoff 26 in dem Verbrennungsmedium 25 löslich ist, beispielsweise falls der Zusatzstoff als siliziumorganische Verbindung vorliegt. In beiden Fällen wird vorteilhaft ein brennbarer Zusatzstoff 26 verwendet. Die zugegebene Menge entspricht etwa 1 ppm bis 1 Gew.-%, insbesondere etwa 10 ppm bis 1 Gew.-%, des Verbrennungsmediums.

Bei Verbrennungen mit stationärer Flamme 14 wird die gewünschte Menge des Zusatzstoffs 26 ermittelt und danach im stationären Betrieb unverändert beibehalten. Alternativ oder bei sich verändernder Flamme 14 ist ein Sensor 23 zur Überwachung des Brennraums 10 vorgesehen. Über den Sensor 23 kann der *SiO*-Gehalt der Rauchgase 15 gemessen und die Menge des zugegebenen Zusatzstoffs 26 in Abhängigkeit von dem Meßwert geregelt werden. Dies ist schematisch durch den vom Sensor 23 zu der Pumpe verlaufenden Pfeil und das nebenstehende Prozentzeichen illustriert.

Alternativ oder zusätzlich können der Druck und/oder die Temperatur der Rauchgase 15 erfaßt werden. Der Dampfdruck der SiO₂-Beschichtung 24 ist eine Funktion von Druck und Temperatur der Rauchgase 15. Der jeweils herrschende Dampfdruck kann daher aus einer Erfassung von Temperatur und Druck errechnet werden. Zur Vereinfachung kann der Druck als Umgebungsdruck angenommen werden. Basierend auf dem errechneten Dampfdruck der SiO₂-Beschichtung 24 wird die Pumpe 20 angesteuert, um die erforderliche Menge an Zusatzstoff 26 zuzugeben. Hierdurch wird eine Sättigung der Rauchgase 15 erreicht, so daß ein Abdampfen von SiO aus der SiO₂-Beschichtung 24 verhindert, zumindest aber weitgehend unterdrückt wird.

Nach dem Austreten der Rauchgase 15 über den Abzug 16 wird das in den Rauchgasen 15 vorliegende SiO zu SiO₂ umgewandelt und damit umweltverträglich.

Figur 3 zeigt schematisch eine Darstellung eines Behälters 27, in dem ein Verbrennungsmedium 25 mit Anteilen eines Zusatzstoffes 26 aufgenommen ist. Der Zusatzstoff 26, der schematisch durch Punkte dargestellt ist, ist in dem durch Wellenlinien symbolisierten Verbrennungsmedium 25 über längere Zeiträume löslich. Bei Verwendung eines derartigen Verbrennungsmediums 26 sind keine konstruktiven Änderungen am Brenner 11 erforderlich.

Es kann allerdings ebenfalls nur eine bestimmte Grundmenge an Zusatzstoff 26 zugegeben werden, die bei allen Verbrennungsbedingungen erforderlich ist. Die im Einzelfall zusätzlich erforderliche Menge wird dann wie in den Figuren 1 oder 2 dargestellt zugegeben, um die gewünschte Menge an Zusatzstoff 26 in dem Verbrennungsraum 10 zu erhalten.

Insgesamt wird durch das Zugeben des Zusatzstoffs der SiO-Gehalt der Rauchgase 15 erhöht und hierdurch die SiO₂-Beschichtung 24 im Brennraum 10 geschützt.

## Patentansprüche

1. Verfahren zum Schutz einer SiO₂-Beschichtung (24) auf Begrenzungsflächen (22) eines Brennraums (10), dem ein Verbrennungsmedium (25) zugeführt wird,
**dadurch gekennzeichnet, daß** dem Brennraum (10) ein Zusatzstoff (26) zugegeben wird, der den SiO-Gehalt der in einem Verbrennungsvorgang (14) entstehenden Rauchgase (15) erhöht.

2. Verfahren nach Anspruch 1,
**dadurch gekennzeichnet, daß** als Zusatzstoff (26) eine siliziumorganische Verbindung, ein Ester der Kieselsäure oder eine Mischung hiervon zugegeben wird.

3. Verfahren nach Anspruch 1 oder 2,
**dadurch gekennzeichnet, daß** der Zusatzstoff (26) in einer Menge zugegeben wird, die 1 ppm bis 1 Gew.-%, insbesondere etwa 10 ppm bis 1 Gew.-%, des dem Verbrennungsvorgang (14) zugeführten Verbrennungsmediums (25) entspricht.

4. Verfahren nach einem der Ansprüche 1 bis 3,
**dadurch gekennzeichnet, daß** der SiO-Gehalt der Rauchgase (15) gemessen und die Menge des zugegebenen Zusatzstoffs (26) in Abhängigkeit von dem Meßwert geregelt wird.

5. Verfahren nach einem der Ansprüche 1 bis 4,
**dadurch gekennzeichnet, daß** ein Parameter der Rauchgase (15) gemessen wird, aus dem sich der Dampfdruck der SiO₂-Beschichtung (24) errechnen läßt, und daß die Menge des zugegebenen Zusatzstoffs (26) in Abhängigkeit von dem Meßwert geregelt wird.

6. Verfahren nach einem der Ansprüche 1 bis 5,
**dadurch gekennzeichnet, daß** der Zusatzstoff (26) dem Brennraum (10) getrennt von dem Verbrennungsmedium (25) zugegeben wird.

7. Verfahren nach einem der Ansprüche 1 bis 5,
**dadurch gekennzeichnet, daß** der Zusatzstoff (26) dem Verbrennungsmedium (25) zugemischt und mit diesem zusammen dem Brennraum (10) zugegeben wird.

8. Verfahren nach einem der Ansprüche 1 bis 7,
**dadurch gekennzeichnet, daß** der Zusatzstoff (26) in dem Verbrennungsmedium (25) löslich ist.

9. Verfahren nach einem der Ansprüche 1 bis 8,
**dadurch gekennzeichnet, daß** der Zusatzstoff (26) brennbar ist.

10. Vorrichtung zum Verbrennen eines Verbrennungsmediums (25) mit einem Brennraum (10), in dem ein Verbrennungsvorgang (14) durchführbar ist, und einem Brenner (11) zum Zuführen des Verbrennungsmediums (25), wobei Begrenzungsflächen (24) des Brennraums (10) eine SiO₂-Beschichtung (24) aufweisen, insbesondere zur Durchführung eines Verfahrens nach einem der vorgehenden Ansprüche,
**dadurch gekennzeichnet, daß** eine Zugabeeinrichtung (12; 13) zum Zugeben eines Zusatzstoffs (26) vorgesehen ist, der den SiO-Gehalt der in dem Verbrennungsvorgang (14) entstehenden Rauchgase (15) erhöht, wobei eine Pumpe (20) zum Dosieren der Menge des zugegebenen Zusatzstoffs (26) vorgesehen ist.

11. Vorrichtung nach Anspruch 10,
**dadurch gekennzeichnet, daß** mindestens ein Sensor (23) zur Messung des SiO-Gehalts und/oder der Temperatur der Rauchgase (15) in dem Brennraum (10) vorgesehen ist.

12. Vorrichtung nach Anspruch 10 oder 11, **dadurch gekennzeichnet, daß** der Brenner (11) eine Düse (13) zum Zugeben des Zusatzstoffs (26) getrennt von dem Verbrennungsmedium (25) aufweist.

13. Vorrichtung nach Anspruch 10 oder 11, **dadurch gekennzeichnet, daß** der Brenner (11) eine Düse (12) zum Zuführen einer Mischung von Zusatzstoff (26) und Verbrennungsmedium (25) aufweist.

14. Verbrennungsmedium (25) zur Verwendung in einem Verfahren gemäß einem der Ansprüche 1 bis 9 oder in einer Vorrichtung gemäß einem der Ansprüche 10 bis 13,
**dadurch gekennzeichnet, daß** dem Verbrennungsmedium (25) ein Zusatzstoff (26) zugemischt ist, der den SiO-Gehalt der in einem Verbrennungsvorgang (14) entstehenden Rauchgase (15) erhöht.

## Claims

1. Method for protecting an SiO₂ coating (24) on boundary surfaces (22) of a combustion chamber (10) to which a combustion medium (25) is fed, **characterized in that** an additive (26) which increases the SiO content of the flue gases (15) formed in a combustion operation (14) is added to the combustion chamber (10).

2. Method according to Claim 1, **characterized in that** the additive (26) which is added is an organosilicon compound, an ester of silicic acid or a mixture thereof.

3. Method according to Claim 1 or 2, **characterized in that** the additive (26) is added in an amount which corresponds to 1 ppm to 1% by weight, in particular approximately 10 ppm to 1% by weight, of the combustion medium (25) which is fed to the combustion operation (14).

4. Method according to one of Claims 1 to 3, **characterized in that** the SiO content of the flue gases (15) is measured, and the quantity of additive (26) added is regulated as a function of the measured value.

5. Method according to one of Claims 1 to 4, **characterized in that** a parameter of the flue gases (15) is measured and can be used to calculate the vapour pressure of the SiO₂ coating (24), and **in that** the quantity of additive (26) added is regulated as a function of the measured value.

6. Method according to one of Claims 1 to 5, **characterized in that** the additive (26) is added to the combustion chamber (10) separately from the combustion medium (25).

7. Method according to one of Claims 1 to 5, **characterized in that** the additive (26) is admixed with the combustion medium (25) and added to the combustion chamber (10) together with this combustion medium.

8. Method according to one of Claims 1 to 7, **characterized in that** the additive (26) is soluble in the combustion medium (25).

9. Method according to one of Claims 1 to 8, **characterized in that** the additive (26) is combustible.

10. Device for combustion of a combustion medium (25), having a combustion chamber (10), in which a combustion operation (14) can be carried out, and a burner (11) for supplying the combustion medium (25), boundary surfaces (24) of the combustion chamber (10) having an SiO₂ coating (24), in particular for carrying out the method according to one of the preceding claims, **characterized in that** an adding device (12; 13) is provided for adding an additive (26) which increases the SiO content of the flue gases (15) formed in the combustion operation (14), a pump (20) being provided for metering the quantity of additive (26) which is added.

11. Device according to Claim 10, **characterized in that** there is at least one sensor (23) for measuring the SiO content and/or the temperature of the flue gases (15) in the combustion chamber (10).

12. Device according to Claim 10 or 11, **characterized in that** the burner (11) has a nozzle (13) for adding the additive (26) separately from the combustion medium (25).

13. Device according to Claim 10 or 11, **characterized in that** the burner (11) has a nozzle (12) for supplying a mixture of additive (26) and combustion medium (25).

14. Combustion medium (25) for use in the method according to one of Claims 1 to 9 or in the device according to one of Claims 10 to 13, **characterized in that** an additive (26), which increases the SiO content of the flue gases (15) formed in a combustion operation (14), is admixed with the combustion medium (25).

## Revendications

1. Procédé de protection d'un revêtement (24) en SiO₂ sur des surfaces (22) de délimitation d'une chambre (10) de combustion à laquelle un fluide (25) de combustion est envoyé, **caractérisé en ce que** l'on charge dans la chambre (10) de combustion un additif (26) qui augmente la teneur en SiO des gaz de fumée se formant dans un processus (14) de combustion.

2. Procédé suivant la revendication 1, **caractérisé en ce que** l'on charge comme additif (26) un composé organosilicique, un ester de l'acide silicique ou leurs mélanges.

3. Procédé suivant la revendication 1 ou 2, **caractérisé en ce que** l'on charge l'additif (26) en une quantité qui représente de 1 ppm à 1 % en poids, notamment d'environ 10 ppm à 1 % en poids, du fluide (25) de combustion apporté au processus (14) de combustion.

4. Procédé suivant l'une des revendications 1 à 3, **caractérisé en ce que** l'on mesure la teneur en SiO des gaz (15) de fumée et on règle la quantité de l'additif (26) ajouté en fonction de la valeur mesurée.

5. Procédé suivant l'une des revendications 1 à 4, **caractérisé en ce que** l'on mesure un paramètre des gaz (15) de fumée à partir duquel on peut calculer la tension de vapeur du revêtement (24) en SiO₂ et **en ce que** l'on règle la quantité de l'additif (26) chargé en fonction de la valeur de mesure.

6. Procédé suivant l'une des revendications 1 à 5, **caractérisé en ce que** l'on charge l'additif (26) dans la chambre (10) de combustion séparément du fluide (25) de combustion.

7. Procédé suivant l'une des revendications 1 à 5, **caractérisé en ce que** l'on mélange l'additif (26) au fluide (25) de combustion et on le charge ensemble avec celui-ci dans la chambre (10) de combustion.

8. Procédé suivant l'une des revendications 1 à 7, **caractérisé en ce que** l'additif (26) est soluble dans le fluide (25) de combustion.

9. Procédé suivant l'une des revendications 1 à 8, **caractérisé en ce que** l'additif (26) est combustible.

10. Installation de combustion d'un fluide (25) de combustion comprenant une chambre (10) de combustion dans laquelle peut s'effectuer un processus (14) de combustion et un brûleur (11) pour apporter du fluide (25) de combustion, des surfaces (24) de délimitation de la chambre (10) de combustion ayant un revêtement (24) en SiO₂, notamment pour la mise en oeuvre d'un procédé suivant l'une des revendications précédentes,
**caractérisée en ce qu'**il est prévu un dispositif (12, 13) de chargement d'un additif (26) qui augmente la teneur en SiO dans les gaz (15) de fumée se formant dans le processus (14) de combustion, une pompe (20) étant prévue pour l'addition dosée de la quantité d'additif (26) chargé.

11. Installation suivant la revendication 10, **caractérisée en ce qu'**il est prévu au moins un capteur (23) de mesure de la teneur en SiO et/ou de la température des gaz (15) de fumée dans la chambre (10) de combustion.

12. Installation suivant la revendication 10 ou 11, **caractérisée en ce que** le brûleur (11) a une buse (13) de chargement de l'additif (26) séparément du fluide (25) de combustion.

13. Installation suivant la revendication 10 ou 11, **caractérisée en ce que** le brûleur (11) a une buse (12) d'apport d'un mélange d'additif (26) et de fluide (25) de combustion.

14. Fluide (25) de combustion à utiliser dans un procédé suivant l'une des revendications 1 à 9 ou dans une installation suivant l'une des revendications 10 à 13, **caractérisé en ce que** le fluide (25) de combustion est additionné d'un additif (26) qui augmente la teneur en SiO des gaz (15) de fumée se formant dans un processus (14) de combustion.
